# EUROPÄISCHE PATENTSCHRIFT

(11) **EP 1 240 086 B1**
(45) Veröffentlichungstag und Bekanntmachung des Hinweises auf die Patenterteilung: **11.05.2005**
(21) Anmeldenummer: 00979309.2
(22) Anmeldetag: 08.12.2000
(51) Int. Cl.: B65D 47/12, B65D 47/14, B65D 47/24

(54) **ZWEITEILIGER KUNSTSTOFFVERSCHLUSS UND VERFAHREN ZUM HERSTELLEN DESSELBEN ALS EINSTÜCKIGES TEIL**
TWO-COMPONENT PLASTIC CLOSURE AND METHOD FOR PRODUCING SAID CLOSURE AS A ONE-COMPONENT PART
BOUCHON PLASTIQUE EN DEUX PARTIES ET PROCEDE DE FABRICATION DE CE BOUCHON EN TANT QU'ELEMENT MONOPIECE

(30) Priorität: 22.12.1999 CH 235899
(43) Veröffentlichungstag der Anmeldung: 18.09.2002
(73) Patentinhaber: Createchnic AG, 8309 Nürensdorf (CH)
(72) Erfinder: SEELHOFER, Fritz, CH-8315 Lindau (CH)
(74) Vertreter: Felber, Josef
(86) Internationale Anmeldenummer: PCT/CH2000/000653
(87) Internationale Veröffentlichungsnummer: WO 2001/046033

(56) Entgegenhaltungen:
- DE-A- 4 321 274
- US-A- 3 850 328
- US-A- 4 823 995
- US-A- 5 008 066

## Beschreibung

Diese Erfindung betrifft einen zweiteiligen Kunststoff-Schraubverschluss, wie er für allerlei Flaschen, Tuben und ähnliche Gebinde für flüssige oder dickflüssige Inhalte verwendet wird. Ein solcher Verschluss ist deswegen zweiteilig ausgeführt, weil ein unterer Verschlussteil einen Aufsatz bildet, der also auf das Gebinde aufgesetzt wird, zum Beispiel durch dessen Aufschrauben auf den Flaschen- oder Tubenkörper, und weil er weiter einen oberen Verschlussteil als Deckel einschliesst, welcher zusammen mit dem unteren Verschlussteil den Verschluss bildet. Das Öffnen und Schliessen eines solchen Verschlusses kann erfolgen, indem der obere Verschlussteil gegenüber dem unteren Verschlussteil in eine solche Lage bringbar ist, in welcher der Verschluss als Ganzes einen offenen Durchflusskanal bildet, der durch eine umgekehrte Bewegung des Deckels wieder verschlossen werden kann, womit also der Verschluss wieder geschlossen wird. Der Verschluss kann aber in einer anderen Ausführung auch so geöffnet werden, dass der obere Verschlussteil vom unteren abgeschraubt wird und gänzlich von diesem getrennt wird, wonach der untere Verschlussteil als Ausguss-Stück wirkt. Solche zweiteiligen Verschlüsse werden herkömmlich durchwegs mit zwei gesonderten Werkzeugen in Kunststoff gespritzt. Besonders trifft das für alle reinen Drehverschlüsse zu, bei denen der obere Verschlussteil zum Öffnen ganz abgeschraubt wird. Die Ausgestaltung eines Garantieverschlusses an einem solchen zweiteiligen Verschluss stellt besondere Probleme, und die Lösungen hierfür sind aufwendig.

Aus der US-A 4'823'995 ist ein einstückig hergestellter Behälterverschluss bekanntgeworden. Dieser besteht aus einer flachen Kappe mit Streulöchern und einer über eine dünne Lasche damit verbundenen, auf diese Kappe aufsteckbaren drehbaren Scheibe mit drei Sektoren, wobei ein Sektor eine Öffnung bildet, während der restliche Teil der Scheibe die Streulöcher verschliesst. Wenn die Scheibe auf die Kappe gesteckt ist, kann sie darauf verdreht werden, bis sich die Öffnung über den Streulöchern befindet und damit der Behälter zum Ausstreuen geöffnet ist. Beim erstmaligen Verdrehen bricht die dünne Lasche. Dieser Behälterverschluss will mit dieser dünnen Lasche sicherstellen, dass die rotierbare Scheibe nicht unbeabsichtigt eine Position einnehmen kann, in welcher seine Öffnung über die Streulöcher gedreht ist, bevor der Behälter in die Hände des Verbrauchers kommt.

Die Aufgabe der vorliegenden Erfindung ist es indessen, einen zweiteiligen Kunststoffverschluss in Form eines Schraubverschlusses zu schaffen, welcher als ein einziges Teil in einem Arbeitsgang in Kunststoff spritzbar ist, und der eine Erstöffnungsgarantie bieten kann. Desweiteren ist es eine Aufgabe der vorliegenden Erfindung, ein Verfahren zum Spritzen eines derartigen Kunststoff-Schraubverschlusses als einstückiges Teil zu schaffen, sodass der zweiteilige Verschluss also in einem Nu spritzbar ist.

Diese Aufgabe wird einerseits gelöst von einem zweiteiligen Kunststoff-Schraubverschluss mit einem oberen Verschlussteil und einem unteren Verschlussteil, die im Gebrauchszustand getrennte Teile bilden, wobei die beiden Verschlussteile einstückig über ein Scharnier miteinander verbunden gespritzt sind, welches Scharnier das Aufeinanderschwenken der Verschlussteile um 180° erlaubt, und der sich dadurch auszeichnet, dass das Scharnier wenigstens in seinem zum Verschlussoberteil gehörenden Teil eine Dünnstelle einschliesst, die sich an einer--Stelle über die ganze Breite- des Scharniers erstreckt und am geschlossenen Verschluss durch seitliche Materialentfernungen am gespritzten Scharniers erzeugt ist, indem die seitlichen Abgrenzungen der Dünnstelle sowie die unmittelbar an sie anschliessenden verbleibenden seitlichen Abgrenzungen des Scharniers aus mittels Wegstanzungen erzeugten Abscherflächen bestehen, sodass die so erzeugte Dünnstelle mittels Drehen des Verschlussteils gegenüber dem unteren Verschlussteil durch Abscherung trennbar ist.

Die Aufgabe wird weiter gelöst von einem Verfahren zum Herstellen eines zweiteiligen Kunststoff-Schraubverschlusses in Form eines einstückigen Teiles, wobei die beiden Verschlussteile in Bezug auf ihre Lage am geschlossenen Verschluss um 180° voneinander weggeschwenkt über ein Scharnier miteinander verbunden als einstückiges Teil gespritzt werden, und das sich dadurch auszeichnet, dass eine Soll-Einreiss-Stelle am Scharnier realisiert wird, indem es einerseits einen zum Spritzen hinreichend starken Bereich und andrerseits einen später als Soll-Einreiss-Stelle zu wirken bestimmten Dünnbereich aufweist, welcher nach dem Spritzen durch Wegstanzen der starken Bereiche freigelegt wird, sodass das Scharnier nur noch aus dem Dünnbereich besteht.

In den Zeichnungen ist eine vorteilhafte Ausgestaltung eines solchen zweiteiligen Kunststoff-Schraubverschlusses dargestellt und seine Herstellung und Funktion wird nachfolgend anhand dieser Zeichnungen im Einzelnen beschrieben und erläutert.

Es zeigt:
- Figur 1 :: Einen Drehverschluss mit einem Garantieband mit Soll-Einreiss-Stelle und mit am unteren Verschlussteil einstückig angeformter Flasche, im Zustand direkt nach der Entformung;
- Figur 2:: Den Drehverschluss nach Figur 1 mit um das als Garantieband wirkende Filmscharnier zugeschwenktem Verschlussdeckel;
- Figur 3:: Das Garantieband des Drehverschlusses nach Figur 2, vor dem Nachbearbeiten, noch ohne Soll-Einreiss-Stelle, in vergrösserter Darstellung;
- Figur 4:: Das Garantieband des Drehverschlusses nach Figur 2 und 3 mit durch Wegschneidungen realisierter Soll-Einreissstelle in vergrösserter Darstellung;
- Figur 5:: Das Garantieband nach Figur 4 während der Öffnungsbewegung des Drehverschlusses, unter welcher es durch Abscherung getrennt wird.

In Figur 1 ist ein Drehverschluss dargestellt, bei dem der untere Verschlussteil 2 direkt und einstückig in eine hier nicht gezeigte Kunststoff-Flasche übergeht. Der obere Verschlussteil 1 ist über ein Filmschamier 7 mit dem unteren Verschlussteil 2 verbunden. Anstatt einer Sollbruchstelle ist hier aber eine Soll-Einreiss-Stelle realisiert. Hierzu weist das Filmscharnier 7 einen Dünnbereich 36 auf. Über diesen ganzen Bereich 36 ist also die Stärke des Fimschamiers 7 reduziert. Die Figur 1 zeigt dieses Filmscharnier 6 mit Dünnbereich 36 nach dem Entformen. Damit eine sicher funktionierende Soll-Einreiss-Stelle erzielt wird, bearbeitet man dieses Filmscharnier 7 nach, wie das im folgenden beschrieben wird.

Nach dem Spritzen des Drehverschlusses wird dieser zunächst maschinell geschlossen, indem der obere Verschlussteil 1 durch Schwenken um das Filmscharnier 7 auf den unteren Verschlussteil 2 gepresst wird. Das Innen- und Aussenschraubgewinde an den beiden Verschlussteilen 1,2 ist so bemessen, dass der obere Verschlussteil 1 auf den unteren Verschlussteil 2 gerade noch aufgeklickt werden kann und die beiden Gewinde also ineinander einschnappen und zueinander dieselbe Lage einnehmen, als wenn der obere Verschlussteil 1 auf den unteren aufgeschraubt worden wäre. Der so geschlossene Drehverschluss zeigt sich dann so wie in Figur 2 dargestellt.

Jetzt folgt eine Nachbearbeitung, indem nämlich auf beiden Seiten des Filmscharnieres 7 maschinell ein Stück wegschnitten wird, und zwar ein so grosses Stück, dass das jeweils wegzuschneidende Stück mit dem Dünnbereich 36 überlappt. Die Figur 3 zeigt das Filmscharnier am geschlossenen Verschluss in vergrösserter Darstellung. Strichliniert ist der Dünnbereich 36 eingezeichnet, und strichpunktiert sind die Linien 37,38 angegeben, längs welchen links und rechts am Filmschamier 7 ein Stück 39,40 weggeschnitten wird. Die Überlappungen sind daher deutlich sichtbar.

Die Figur 4 zeigt das Filmschamier 7, nachdem die beiden Stücke links und rechts weggeschnitten wurden. Der Dünnbereich 36 reicht jetzt links und rechts bis zum Rand des noch verbleibenden Filmscharniers 7. Das Wegschneiden geschieht mittels eines geeigneten Stanzmessers durch eine maschinelle Stanzung des zuvor in einem Stanzautomaten eingespannten Verschlusses.

Die Figur 5 zeigt die Funktion des durch den Dünnbereich 36 geschwächten Filmschamiers 7. Wird nämlich der obere Verschlussteil 1 im Gegenuhrzeigersinn gedreht, so vermag man dank der Grösse des Aussendurchmessers der Verschlusskappe und der Schwäche des Filmscharniers 7 infolge der dort vorgesehenen, bis zum Rand des Filmscharniers 7 reichenden Dünnbereichs 36 ein Einreissen dieses Dünnbereichs 36 längs der Linie 41 zu erwirken. Das Filmscharnier 7 wird daher infolge einer Abscherung getrennt und die Verschlusskappe 1 kann abgeschraubt werden.

In Bezug auf die Herstellung eines derartigen Verschlusses ist das Besondere darin zu sehen, dass er in einem Nu als einstückiges Teil spritzbar ist, obwohl er doch zweiteilig ist, mit letztlich in der Funktion zwei gänzlich getrennten Teilen 1 und 2. Dieses Spritzen in einem Arbeitsgang als ein einstückiges Teil ermöglicht erhebliche Einsparungen, einerseits bei den Werkzeugkosten und andrerseits bei der Spritzarbeit selbst. Die bisher getrennt hergestellten Verschlussteile müssen auch nicht mehr zusammengestellt werden, sondern können als ein einziges, zusammenhängendes Teil direkt zur Montage auf bereits befüllte Flaschen weitergereicht werden. Die Herstellung erfolgt erfindungsgemäss so, dass die beiden Verschlussteile 1,2 in Bezug auf ihre Lage am geschlossenen Verschluss um 180° voneinander weggeschwenkt und über ein Schamier miteinander verbunden als einstückiges Teil gespritzt werden. Das Scharnier wird dabei als Materialfluss-Stelle benützt. Am fertigen Spritzteil bildet es sodann ein Garantieband, indem es bloss über Solleinreiss-Stellen mit dem einen, dem anderen oder beiden Verschlussteilen 1,2 verbunden ist. Im Einzelnen geht das Verfahren bis hin zur Montage des Verschlusses auf einem Gebinde so vonstatten, dass zunächst die beiden Verschlussteile um 180° voneinander weggeschwenkt als einstückiges Teil gespritzt werden. Dann werden die Verschlussteile und das sie verbindende Scharnier entformt. Schliesslich werden die Verschlussteile um 180° zusammengeschwenkt. Wenn die Verschlussteile über Schnappverschlüsse zusammenhalten, werden sie in dieser Lage mittels Materialverformung in vorgesehene Schappverschlüsse eingerastet, und wenn es sich um einen Drehverschluss handelt, wird das Innengewinde des oberen Verschlussteils 1 über das Aussengewinde des unteren Verschlussteils gepresst. Damit sind die Verschlüsse garantieverschlossen bereit zur Montage auf ein Gebinde.

## Patentansprüche

1. Zweiteiliger Kunststoff-Schraubverschluss mit einem oberen Verschlussteil (1) und einem unteren Verschlussteil (2), die im Gebrauchszustand getrennte Teile (1;2) bilden, wobei die beiden Verschlussteile (1;2) einstückig über ein Scharnier (7) miteinander verbunden gespritzt sind, welches Scharnier (7) das Aufeinanderschwenken der Verschlussteile (1;2) um 180° erlaubt, ***dadurch gekennzeichnet*, dass** das Scharnier (7) wenigstens in seinem zum Verschlussoberteil (1) gehörenden Teil eine Dünnstelle (36) einschliesst, die sich an einer Stelle über die ganze Breite des Scharniers erstreckt und am geschlossenen Verschluss durch seitliche Materialentfernungen am gespritzten Scharniers erzeugt ist, indem die seitlichen Abgrenzungen der Dünnstelle (36) sowie die unmittelbar an sie anschliessenden verbleibenden seitlichen Abgrenzungen des Scharniers (7) aus mittels Wegstanzungen erzeugten Abscherflächen bestehen, sodass die so erzeugte Dünnstelle (36) mittels Drehen des Verschlussteils (1) gegenüber dem unteren Verschlussteil (2) durch Abscherung trennbar ist.

2. Verfahren zum Herstellen eines zweiteiligen Kunststoff-Schraubverschlusses in Form eines einstückigen Teiles, wobei die beiden Verschlussteile (1,2) in Bezug auf ihre Lage am geschlossenen Verschluss um 180° voneinander weggeschwenkt über ein Scharnier (7) miteinander verbunden als einstückiges Teil gespritzt werden, ***dadurch gekennzeichnet,* dass** eine Soll-Einreiss-Stelle am Scharnier (7) realisiert wird, indem es einerseits einen zum Spritzen hinreichend starken Bereich und andrerseits einen später als Soll-Einreiss-Stelle zu wirken bestimmten Dünnbereich (36) aufweist, welcher nach dem Spritzen durch Wegstanzen der starken Bereiche freigelegt wird, sodass das das Scharnier (7) nur noch aus dem Dünnbereich (36) besteht.

3. Verfahren nach Anspruch 2, ***dadurch gekennzeichnet,* dass**
a) die beiden Verschlussteile (1,2) in Bezug auf ihre Lage am geschlossenen Verschluss um 180° voneinander weggeschwenkt und über ein Scharnier (7) miteinander verbunden als einstückiges Teil gespritzt werden;
b) die Verschlussteile (1,2) und das sie verbindende Scharnier (7) entformt werden;
c) die Verschlussteile (1,2) um 180° zusammengeschwenkt und in dieser Lage mittels Materialverformung in das Innengewinde (17) des oberen Verschlussteils (1 ) über die Gewindenut (13) des unteren Verschlussteils (2) gepresst wird;
d) zum allfälligen Realisieren einer Soll-Einreiss-Stelle vom Scharnier (7) seitlich bis in den Dünnbereich (36) reichende Stücke weggeschnitten werden.

## Claims

1. A two-part plastic screw closure with an un upper closure part (1) and a lower closure part (2) which forms two separate parts (1;2) when being used, whereby the both closure parts (1;2) are being injected as a one-piece part in a state in which they are connected to one another over a hinge (7) which permits the closure parts (1;2) to be pivoted apart from one another by an angle of 180°, ***characterized in that*** at least the hinge (7) for said upper closure part (1) comprises a thin region (36) which extends at one location over the entire width of the hinge and is obtained on the closure in its closed mode via removing material side-sections on the injected hinge, **in that** the side edges of the thin region (36) as well as the extending remaining side regions of the hinge consist of sheared off surfaces obtained by cutting away, such that via rotation of the closure part (1) relative to the lower closure part (2) the thin region (36) is separable by a tearing away.

2. Method for manufacturing a two-part plastic closure in a form of a one-piece part, whereby the both closure parts (1;2) are being injected as a one-piece part in a state in which they are connected to one another over a hinge (7) and the parts (1;2) are pivoted apart from one another by an angle of 180°, ***characterized in that*** a break-off location is realized on the hinge (7) **in that** it contains on the one hand a region which is strong enough to be injected and on the other hand a thin region (36) which later is to serve as a break-off location, which thin region is being layed free after the injection process by cutting away the thick regions so that the hinge (7) merely consists of the thin region (36).

3. Method according to claim 2, ***characterized in that***
a) the two closure parts (1;2) are being injected as a one-piece part connected to each other by a hinge (7) and in a state pivoted apart from one another by an angle of 180° in relation to their state on the closed closure;
b) the closure parts (1;2) and their connecting hinge (7) are ejected from the mold;
c) the closure parts (1;2) are being pivoted together around 180° and in this state the inner thread (17) of the upper closure part (1) is pressed over the thread groove (13) of the lower closure part (2) by means of material deformations;
d) in case of realizing a break-off location, side regions extending up to the thin region (36) of the hinge (7) are being cut away.

## Revendications

1. Bouchon fileté en deux parties en matière plastique, comportant une partie supérieure (1 ) et une partie inférieure (2), qui forment, en état d'utilisation, des parties séparées (1;2), ces deux parties (1;2) du bouchon, étant injectées d'une seule pièce et reliées entre elles par une charnière (7), cependant que la charnière (7) permet un pivotement de 180° des pièces (1;2) de bouchon l'une sur l'autre, ***caractérisé en ce que*** la charnière (7) comprend au moins dans sa partie appartenant à la partie supérieure (1) du bouchon une zone mince (36), qui s'étend à un endroit sur toute la largeur de la charnière et qui est réalisée sur le bouchon fermé par des enlèvements latéraux de matière sur la charnière injectée, **en ce que** les délimitations latérales de la zone mince (36) ainsi que les délimitations latérales restantes de la charnière (7) se raccordant directement à cette zone mince sont constituées par des surfaces de cisaillement enlevées, produites par estampage, de sorte que la zone mince (36) ainsi réalisée peut, par rotation de la partie supérieure (1) du bouchon, être séparée de la partie inférieure (2) du bouchon par cisaillement.

2. Procédé de fabrication d'un bouchon fileté en deux parties en matière plastique, formant une seule pièce, les deux parties du bouchon (1,2) étant, par rapport à leur position sur le bouchon fermé, décalées de 180° en rotation l'une par rapport à l'autre, reliées entre elles par une charnière (7) et injectées d'une seule pièce, ***caractérisé en ce* qu'**il est réalisé sur la charnière (7) un endroit de déchirement prévu, **en ce qu'**il présente d'une part une zone suffisamment forte pour l'injection et d'autre part une zone mince (36) destinée à agir plus tard comme endroit de déchirement prévu et dégagée, après l'injection, par un enlèvement des zones fortes obtenu par estampage,

3. Procédé suivant la revendication 2, ***caractérisé en ce que***
a. les deux parties (1 ;2) du bouchon sont, par rapport à leur position sur le bouchon fermé, écartées l'une de l'autre de 180° par pivotement ainsi que reliées entre elles par une charnière (7) et injectées d'une seule pièce;
b. les parties (1;2) de bouchon et la charnière (7) qui les relie entre elles sont démoulées;
c. les parties (1;2) de bouchon pivotent de 180° l'une vers l'autre et, dans cette position, elles sont pressées, par déformation de la matière, dans le filetage intérieur (17) de la partie supérieure (1) sur la rainure (13) de filetage de la partie inférieure (2);
d. pour permettre la réalisation d'un endroit de déchirement prévu, des morceaux de matière s'étendant latéralement de la charnière (7) jusque dans la zone mince (36) sont enlevés par découpe.
